# EUROPÄISCHE PATENTSCHRIFT

(11) **EP 1 590 521 B1**
(45) Veröffentlichungstag und Bekanntmachung des Hinweises auf die Patenterteilung: **18.03.2009**
(21) Anmeldenummer: 04707182.4
(22) Anmeldetag: 02.02.2004
(51) Int. Cl.: D06H 7/22, B26F 3/12

(54) **SCHNEIDVORRICHTUNG ZUM THERMISCHEN SCHNEIDEN EINER LAUFENDEN, INSBESONDERE GEMUSTERTEN TEXTILBAHN**
CUTTING DEVICE FOR THERMALLY CUTTING A RUNNING, IN PARTICULAR, PATTERNED TEXTILE WEB
DISPOSITIF DE COUPE SERVANT AU DECOUPAGE THERMIQUE D'UNE BANDE TEXTILE EN MOUVEMENT, NOTAMMENT A MOTIFS

(30) Priorität: 06.02.2003 CH 183032003; 10.10.2003 CH 173203
(43) Veröffentlichungstag der Anmeldung: 02.11.2005
(73) Patentinhaber: TEXTILMA AG, 6362 Stansstad (CH)
(72) Erfinder: RICKENBACH, Peter, CH-5073 Gipf-Oberfrick (CH); SCHMID, Theo, CH-5070 Frick (CH); LENZIN Stefan;, CH-5063 Wölflinswil (CH)
(74) Vertreter: Schmauder, Klaus Dieter
(86) Internationale Anmeldenummer: PCT/CH2004/000054
(87) Internationale Veröffentlichungsnummer: WO 2004/070103

(56) Entgegenhaltungen:
- EP-B- 0 934 437
- CH-A- 680 227
- DE-A- 2 659 716

## Beschreibung

### Technisches Gebiet

Die Erfindung betrifft eine Schneidvorrichtung zum thermischen Schneiden einer laufenden, insbesondere gemusterten Textilbahn aus schmelzfähigem Material gemäss Oberbegriff des Anspruches 1. Die Schneidvorrichtung ist insbesondere geeignet, eine breite Textilbahn unterschiedlicher Dicken in einzelne Bänder, insbesondere Etikettenbänder zu zerschneiden.

### Stand der Technik

Schneidvorrichtungen der eingangs genannten Art sind mehrfach bekannt. In der BP 0934437B ist eine solche Schneidvorrichtung beschrieben, bei der ein drahtförmiges Schneidmesser zwischen einem Halter und einer Auflage für die Textilbahn eingespannt ist, wobei das Schneidmesser jedoch vor dem Auflagebereich der Textilbahn auf der Auflage liegt. Mehrere Umlenkstellen sind sowohl in Längsbewegungsrichtung der Textilbahn als auch in deren Höhenrichtung zueinander versetzt und bilden somit einerseits Auflage und andererseits Niederhalter, die den Streckenverlauf eines Behandlungsabschnittes verwinkeln. Aufgrund der Längsspannung der Textilbahn werden dessen geschnittenen Kanten wechselweise gegen die Umlenkstellen gepresst und dadurch geglättet. Der durch die versetzten Umlenkstellen gebildete verwinkelte Behandlungsabschnitt der Nachbearbeitungseinrichtung hat den Nachteil, dass das Einfädeln der Textilbahn in den verwinkelten Behandlungsabschnitt schwierig ist. Diese Schwierigkeiten werden noch verstärkt, wenn stark gemusterte Textilbahnen zu verarbeiten sind, die Natur gemäss zahllose flottierende Musterfäden auf der Rückseite aufweisen. Die Schneidvorrichtung neigt überdies zum Verschmieren der geschnittenen Schnittkanten. Ausser einer etwaigen Anpassung der Stromstärke sind keine Anpassungen der Schneideigenschaften des Schneidmessers an die Eigenschaften des Textilgutes vorgesehen. Ausserdem weist die Schneidvorrichtung einen komplizierten Aufbau auf.

Aus der WO9713023 ist eine weitere thermische Schneidvorrichtung bekannt, bei der ein zwischen einem Halter und einer Auflage eingespanntes drahtförmiges Schneidmesser wiederum mit Abstand vom Auflagebereich der Auflage angeordnet ist. Zur Nachbehandlung der Schnittkanten der Textilbahn ist ein Glättungsblech gegen den Auflagebereich der Auflage vorgespannt, zwischen denen die zu glättenden Schnittkanten durchlaufen. Das Glättungsblech neigt zum Verschmieren der Schnittkanten. Nachteilig ist auch hier, dass die Schneidvorrichtung kompliziert und das Einführen der zu schneidenden Textilbahn schwierig ist. Auch hier ist eine Anpassung der Schneideigenschaften an die Eigenschaften der Textilbahn nicht erkennbar.

Aus der DE 21 32 853 und der DE 26 59 716 sind Schneidvorrichtungen mit verschwenkbaren klingen- oder drahtförmigen Schneidmessern bekannt, bei denen die Textilbahnen die Schneidmesser praktisch ungeführt durchlaufen. Das Ausschwenken bewirkt eine höhere Schneidtemperatur oder ein Ausschalten des Schneidvorganges und dient damit ausschliesslich als Sicherheitseinrichtung, die Fehlstellen der Textilbahn entweder gewaltsam durchtrennt oder wenn dies nicht gelingt, den Schneidvorgang unterbricht.

### Darstellung der Erfindung

Aufgabe der Erfindung ist es, eine Schneidvorrichtung der eingangs genannten Art zu verbessern.

Bei der eingangs genannten Schneidvorrichtung wird die Aufgabe erfindungsgemäss durch die kennzeichnenden Merkmale des Anspruches 1 gelöst.

Dadurch, dass die Schneidstelle am Schneidmesser mittels einer Steuervorrichtung wählbar ist und das Schneidmesser zwischen seinen Einspannstellen einen gegen den mittleren Bereich zunehmenden Temperaturverlauf aufweist, kann durch den Einstellvorgang das Schneiden der Textilbahn in dem für den jeweiligen Textilbereich optimalen Temperaturbereich des Schneidmessers erfolgen. Damit ist ein optimales Schneiden unterschiedlich dicker Textilbahnen bei einfachstem Aufbau der Schneidvorrichtung möglich. Eine Textilbahn, insbesondere eine gemusterte Textilbahn, kann somit in ihren dicken wie auch dünnen Bereichen so zerschnitten werden, dass sich die Schnittkanten durch geschlossene und ausriffelfeste Abschlüsse auszeichnen.

Dadurch, dass das Schneidmesser mindestens annähernd im Scheitelpunkt der Wölbung der Auflage angeordnet ist, ergibt sich eine relativ kurzzeitige Auflage an einem kleinen Auflagebereich, die es ermöglicht, das Schneidmesser mit relativ niedriger Temperatur zu betreiben, da die Wärmeableitungen klein sind.

Ein solches Schneidmesser kann klingenförmig oder vorzugsweise drahtförmig sein.

Vorteilhafte Ausgestaltungen der Erfindung sind in den abhängigen Ansprüchen 2 bis 9 definiert.

Grundsätzlich gibt es verschiedene Möglichkeiten für das Einstellen der Schneidstelle. Gemäss Anspruch 2 ist es denkbar, die Schneidvorrichtung zu verschwenken. Vorteilhaft kann die Schneidvorrichtung gemäss Anspruch 3 mit einem Niederhalter ausgestaltet sein, um die Textilbahn mittels des Niederhalters gegen die Auflage vorzuspannen.

Der Niederhalter kann eine beliebige Form aufweisen, bevorzugt ist jedoch die Ausgestaltung nach Anspruch 4, wonach der Niederhalter eine gegen die Textilbahn gewölbte Form besitzt, um das Gleitverhalten an der Textilbahn zu verbessern.

Die Ausgestaltung der Schneidvorrichtung gemäss Anspruch 5 erlaubt eine Vorlagerung des Niederhalters bezüglich der Auflage. Der vorgelagerte Niederhalter kann dabei die Textilbahn entweder gegen die Auflage vorspannen, um die Textilbahn im Auflagebereich zu schneiden oder die Textilbahn durchläuft das Schneidmesser auflagefrei und damit in einem Bereich höherer Temperatur.

Für eine verschwenkbare Schneidvorrichtung ist es vorteilhaft, wenn die Schwenkachse des Schneidmessers in einem Bereich des Niederhalters liegt. Eine besonders vorteilhafte Ausrichtung wird gemäss Anspruch 6 erreicht, wenn der Scheitelpunkt des Niederhalters auf der Schwenkachse des Schneidmessers liegt. Diese Anordnung erlaubt, dass die Textilbahn bei sich ändernden Lagen der Schneidvorrichtung stets durch den Niederhalter gespannt wird.

Das Einstellen des Schneidmessers kann gegebenenfalls von Hand erfolgen. Um das Schneidmesser während des Schneidens optimal wechselnden Dicken der Textilbahn auszupassen, wird gemäss Anspruch 7 die Schneidvorrichtung mittels eines Aktuators eingestellt. Letzterer kann über die Steuervorrichtung angesteuert werden. Die Steuervorrichtung benützt gemäss Anspruch 8 das Signal eines Sensors zur Abtastung der Textilbahn. Das Signal kann daher direkt zum Steuern der Einstellung der Schneidvorrichtung verwendet werden. Zudem kann das Signal des Sensors zum Steuern anderer Schneidparameter, wie beispielsweise die Stromstärke des Schneidmessers oder die Vorschubgeschwindigkeit der Textilbahn, um den Schneidprozess weiter zu optimieren, verwendet werden. Durch die Steuervorrichtung können die genannten Steuerparameter beim Schneiden unterschiedlicher Textilbahnen rasch angepasst werden, womit die Standzeiten der Maschine, im Gegensatz zu manueller Ausrichtung der Schneidvorrichtung, weiter reduziert werden können. Es ist auch denkbar, die Schneidparameter bekannter Textilbahnen direkt in der Steuervorrichtung vorzuprogrammieren, womit der Einstellungsvorgang der Schneidvorrichtung weiter automatisiert würde.

Anspruch 9 beschreibt eine erfindungsgemässe Ausführungsvariante, bei welcher die Schneidvorrichtung an einem Träger angeordnet ist und dieser mittels eines Aktuators vertikal verfahren werden kann.

Anhand einer verschwenkbaren und mit einher Auflage und einem Niederhalter ausgestalteten Schneidvorrichtung zum Zerschneiden einer gemusterten Textilbahn werden nachfolgend die Vorteile der Erfindung erläutert.

Bei einer gemusterten Textilbahn wird im dickeren Figurbereich das Schneidmesser so eingestellt, dass ein der Auflage nachgeordneter oder insbesondere vorgelagerter Niederhalter die Textilbahn gegen die Auflage vorspannt, um die Textilbahn im Scheitelbereich der Auflage zu schneiden. Wenn das Schneidmesser direkt im Auflagebereich befestigt ist, erfolgt unmittelbar eine Gewebestabilisierung der Schneidkanten der getrennten Textilbahn an der Auflageseite.

Mit der Schneidvorrichtung wird bei einer gegen die Auflage vorgespannten Textilbahn erreicht, dass die Vorderseite der Textilbahn mit geringerer Temperatur geschnitten werden kann, wobei gleichzeitig ein Zurückschmelzen der Flottierungen auf der Rückseite erfolgt. Durch die geringere Temperatur ergibt sich weniger Schmelzmasse, was zu einer weicheren Schnittkante führt. Die Schnittkante bleibt gerade und hinterlässt einen optisch guten Eindruck. Da die Flottierungen der Musterfäden, welche zur Musterung der Textilbahn erforderlich sind, zurückschmelzen, sind auf der Figurseite keine farbigen Ränder zu sehen. Durch den V-artigen Schnitt erfolgt auch ein Zurückschmelzen der Flottierungen, wodurch die Ausreissfestigkeit der Kanten verbessert wird, dies trotz weniger Schmelzmasse auf der Figurseite. Ein Verschmieren der Schnittkanten wird so verhindert.

Im dünnen Grundbereich der gemusterten Textilbahn wird das Schneidmesser so verschwenkt, dass die Schneidstelle gegen die Mitte des Schneidmessers mit höheren Temperaturen verfährt, und die Textilbahn überdies auflagefrei zerschnitten wird. Die höheren Temperaturen gewährleisten dabei ein gutes ausriffelfestes Verschmelzen der Schnittkanten im dünnen Grundbereich der Textilbahnen.

### Kurze Beschreibung der Zeichnungen

Ausführungsbeispiele der Erfindung werden nachfolgend anhand der Zeichnungen näher beschrieben, dabei zeigen:
- Figur 1: eine Schneidvorrichtung im Ausschnitt in schaubildlicher Darstellung;
- Figur 2: den Schneidkopf der Schneidvorrichtung der Figur 1 in Seitenansicht und in grösserem Massstab;

- Figur 3: die Schneidvorrichtung der Fig. 2 im Schnitt III-III;
- Figur 4a: die Schneidvorrichtung mit Steuerung in Grundstellung;
- Figur 4b: die Schneidvorrichtung der Fig. 4a in verschwenkter Stellung;
- Figur 5a: die Schneidvorrichtung mit Steuerung in erster Stellung;
- Figur 5b: die Schneidvorrichtung der Fig. 5a in zweiter Stellung.

### Wege zur Ausführung der Erfindung

Die Figur 1 zeigt eine Schneidvorrichtung, die ein oder vorzugsweise auch mehrere Schneidgeräte 2 aufweist, deren Gehäuse 4 über eine Längsführung 6 an einem Träger 8 verstellbar angeordnet sind. Der Träger 8 übergreift eine Textilbahn und ist beispielsweise Teil einer Webmaschine, so dass solche Schneivorrichtungen quer zur Textillaufbahn der Webmaschine angeordnet werden können, um entsprechende Schnitte an der Textilbahn auszuführen. Insbesondere kann eine breite gemusterte Textilbahn in Bänder, vorzugsweise gemusterte Etiketten zerschnitten werden. Dabei wird die Breite der Bänder mittels der Teilung 10 der Längsführung 6 eingestellt.

Wie in den Figuren 1 bis 3 dargestellt, sind am Gehäuse 4 der Schneidgerätes 2 Halter 12,14 befestigt, die einerseits einen Niederhalter 16 und andererseits eine Auflage 18 tragen, zwischen denen ein elektrisch beheizbares drahtförmiges Schneidmesser 20 beispielsweise mittels Schrauben 22 eingespannt ist. Die Auflage 18 weist eine gewölbte Form auf, deren Scheitel 24 einerseits zur Auflage der zu schneidenden Textilbahn 26 dient und an der andererseits das Schneidmesser 20 befestigt ist. Der Niederhalter 16 ist dem Schneidmesser 20 und der Auflage 18 auf der Einlaufseite 28 mit Abstand derart vorgelagert ist, dass er die Textilbahn 26 gegen die Auflage 18 vorspannt und ein einfaches Einrichten, das heisst Einbringen der Textilbahn an der Schneidvorrichtung ermöglicht. Auch der Niederhalter 16 weist eine gegen die Textilbahn 26 gewölbte Form auf.

An den Endbereichen des Trägers 8 sind Lagerbolzen 30 fest angeordnet. Letztere greifen in an Schwenkhebeln 32 ausgebildeten Lagerstellen (aus Figur 1 nicht ersichtlich) ein, welche ein einfaches Ausrichten des Trägers 8 ermöglichen. Beim Ausrichten der Schneidvorrichtung zur Textilbahn 26 ist es vorteilhaft, dass der Scheitelpunkt 36 des Niederhalters 16 auf der Schwenkachse 38 der Schwenkhebel 32 liegt. Die Schwenkhebel 32 sind dabei über einfache Bolzengelenke 40 mit einem Gestell 42 drehbar verbunden. Der ausgerichtete Träger wird schliesslich in seiner Lage mittels einer Stellschraube 44 an den Schwenkhebeln 32 arretiert.

Das Verschwenken des Trägers 8 erfolgt über einen am Gestell 42 drehbar angeordneten Aktuator 46. Da zum Verschwenken nur ein Aktuator 46 benötigt wird, weist nur einer der beiden Schwenkhebel einen Arm 48 auf. An Letzterem ist eine Hubstange 50 des Aktuators 46 mittels eines Bolzengelenkes 53 drehbar angeordnet. Der Aktuator 46 ist an seinem anderen Endbereich über ein Gelenk 52 mit dem Gestell drehbar verbunden. Bei Betätigung des Aktuators 46 verfährt seine Hubstange 50 und verschwenkt dabei die Schwenkhebel 32 bzw, den Träger 8 um die Schwenkachse 38. Die ausgerichtete Schneidvorrichtung verschwenkt sich dabei um den Scheitelpunkt 36 des Niederhalters 16.

Die Figur 3 zeigt die Schneldstelle sowie die Temperaturverteilung 54 am Schneidmesser 20. Daraus ist ersichtlich, dass die Temperatur im Bereich der Auflage 18 niedriger ist als mit Abstand davon. Dies hat einen V-artigen Schnitt 56 an der Textilbahn 26 zur Folge. Dies ergibt an der Textilbahn 26 einen sauberen Schnitt 58 an der Unterseite 60 der Textilbahn, welche hier die Sichtseite und damit die Figurseite der Textilbahn ist. Gegen die Oberseite 62, welche der höheren Temperatur des Schneidmessers 20 ausgesetzt ist, erfolgt ein Zurückschmelzen, welches insbesondere die flottierenden Musterfäden auf der Oberseite 62 der Textilbahn 26 betrifft, welche die Rückseite der Textilbahn 26 ist. Dies führt auch zu einem stärkeren Anschmelzen der Textilbahn auf der Oberseite bzw. der Rückseite und damit einer verbesserten Fixierung der flottierenden Musterfäden.

Bezüglich der in den Figuren 1 bis 3 dargestellten bevorzugten Ausführungsvariante sind ähnliche Aüsführungsvarianten denkbar. Beispielsweise ist es vorstellbar, dass die Auflage oben und der Niederhalter unten angeordnet sind. Auch diese Variante erlaubt das erfindungsgemässe Zerschneiden der Textilbahn, wonach das Schneidmesser 20 derart einstellbar ist, dass die Schneidstelle am Schneidmesser mittels einer Steuervorrichtung wählbar ist. Überdies kann der Niederhalter bezüglich der Auflage gegebenenfalls auch nachgeordnet sein.

Die Figuren 4a und 4b zeigen eine schematische Darstellung der Steuerung der Schneidvorrichtung. Ein Sensor 64 tastet dabei in der Nähe der Schneidstelle die Dicke der Textilbahn 26 ab und leitet dieses Signal zu einer Steuervorrichtung 66. Vorzugsweise wird der Sensor 64 dem Schneidmesser 20 vorgelagert, wie dies in Figur 4a dargestellt ist. Die bestimmungsgemässe Funktion des Sensors ist lediglich das Erkennen unterschiedlicher Dicken der Textilbahn. Die Funktionsweise des Sensors kann auf unterschiedlichen physikalischen Prinzipien, insbesondere optischen Verfahren, wie zum Beispiel die Detektierung einer Musterung einer Textilbahn, basieren.

In der Grundstellung befindet sich die Schneidvorrichtung in ihrer unverschwenkten Position, wie in Figur 4a dargestellt. Bei dieser spannt der Niederhalter 16 die Textilbahn 26 gegen die Auflage 18 vor und das Schneiden erfolgt am Scheitel 24 der Auflage 18. Die Schnittkanten weisen dabei den typischen V-artigen Schnitt 56 auf. Sobald der Sensor jedoch dünne Bereiche der Textilbahn detektiert, wird der Aktuator 46 von der Steuervorrichtung 66 angesteuert. Die Schneidvorrichtung 2 wird dabei um die Schwenkachse 38 der Schwenkhebel 32 verschwenkt, wobei sich die Schneidstelle gegen die Mitte des Schneidmessers 20 verlagert. Die Schneidvorrichtung nimmt dabei die in Figur 4b gezeigte Position ein. Das auflagelose Schneiden der dünnen Bereiche der Textilbahn bei höheren Temperaturen des Schneidmessers hat den Vorteil, dass die Schnittkanten geschlossen und ausriffelfeste Abschlüsse aufweisen.

Das Signal des Sensors 64 kann auch zum Steuern anderer Schneidparameter, wie beispielsweise die Stromstärke 68 des Schneidmessers oder die Vorschubgeschwindigkeit 70 der Textilbahn, um den Schneidprozess weiter zu optimieren, verwendet werden. Die Schneidparameter bekannter Textilbahnen können direkt in der Steuervorrichtung vorprogrammiert werden, womit wiederholendes Einstellen der Schneidparameter für unterschiedliche Textilbahnen hinfällig wird.

In den Figuren 5a und 5b ist eine weitere Ausführungsvariante dargestellt. Im Gegensatz zu dem in den Figuren 4a und 4b dargestellten Ausführungsvariante, wird hier die Schneidvorrichtung nicht verschwenkt sondern vertikal verfahren, womit erfindungsgemäss die Schneidstelle am Schneidmesser 20a wählbar ist. Der Aufbau der Steuervorrichtung 66 ist analog zu vorhergehendem Beispiel. Ein Signal eines Sensors 64 wird an eine Steuervorrichtung 66 geleitet. Letztere steuert einen Aktuator 46a an, der mit einem Träger verbunden ist, damit das zwischen den Haltern 12a,14a eingespannte Schneidmesser 20a vertikal verfahren werden kann. Die Textilbahn 26 kann in einem Scheitel 24a der Auflage 18a zerschnitten werden (Figur 5a) oder sie durchläuft das Schneidmesser 20a auflagefrei und damit in einem Bereich höherer Temperatur, was der Position des Schneidmessers in Figur 5b entspricht.

Die in den Figuren 5a und 5b dargestellte Ausführungsvariante ist dadurch gekennzeichnet, dass die Auflage 24a am Halter 12a angeordnet ist. Es ist auch denkbar die Auflage 24a am Halter 14a anzuordnen. Überdies könnte entweder ein Niederhalter an einem der Halter 12a oder 14a oder als separat ausgebildeter Teil der Schneidvorrichtung angeordnet sein.

Überdies ist es vorstellbar, eine Schneidvorrichtung so auszubilden, dass die Einstellung der Schneldstelle am Schneidmesser mittels einer Kombination von Verschwenken und translatorischem Verfahren der Schneidvorrichtung erfolgt.

### Bezugszeichenliste

- 2: Schneidgerät
- 4: Gehäuse
- 6: Längsführung
- 8: Träger
- 10: Teilung
- 12: Halter
- 12a: Halter
- 14: Halter
- 14a: Halter
- 16: Niederhalter
- 18: Auflage
- 18a: Auflage
- 20: Schneidmesser
- 20a: Schneidmesser
- 22: Schraube
- 24: Scheitel
- 24a: Scheitel
- 26: Textilbahn
- 28: Einlaufseite
- 30: Lagerbolzen
- 32: Schwenkhebel
- 36: Scheitelpunkt
- 38.: Schwenkachse
- 40: Bolzengelenk
- 42: Gestell
- 44: Stellschraube
- 46: Aktuator
- 46a: Aktuator
- 48: Arm
- 50: Hubstange
- 52: Gelenk
- 53: Bolzengelenk
- 54: Temperatur-Verteilung
- 56: V-artiger Schnitt
- 58: Schnitt
- 60: Unterseite
- 62: Oberseite
- 64: Sensor
- 66: Steuervorrichtung
- 68: Stromstärke
- 70: Vorschubgeschwindigkeit

## Patentansprüche

1. Schneidvorrichtung zum Schneiden einer laufenden, insbesondere gemusterten Textilbahn (26) aus schmelzfähigem Material mit einem zwischen zwei Haltern (12, 12a, 14, 14a) eingespannten, elektrisch beheizbaren Schneidmesser (20, 20a), wobei die Schneidvorrichtung mit einer Auflage (18, 18a) ausgestaltet ist, die eine gegen die Textilbahn weisende gewölbte Form aufweist, **dadurch gekennzeichnet, dass** das Schneidmesser (20, 20a) mindestens angenähert im Scheitel (24, 24a) der Wölbung der Auflage (18, 18a) angeordnet ist und dass das Schneidmesser (20,20a) derart einstellbar ist, dass die Schneidstelle an Schneidmesser mittels einer Steuervorrichtung wählbar ist.

2. Schneidvorrichtung nach Anspruch 1, **dadurch gekennzeichnet, dass** das Schneidmesser verschwenkbar ist.

3. Schneidvorrichtung nach Anspruch 1 oder 2, **dadurch gekennzeichnet, dass** sie mit einem Niederhalter (16) für die Textilbahn ausgestaltet ist, der mit Abstand von der Auflage (18, 18a) angeordnet ist.

4. Schneidvorrichtung nach Anspruch 3, **dadurch gekennzeichnet, dass** der Niederhalter (16) eine gegen die Textilbahn weisende gewölbte Form aufweist.

5. Schneidvorrichtung nach Anspruch 4, **dadurch gekennzeichnet, dass** der Niederhalter (16) der Auflage (18,18a) vorgelagert ist.

6. Schneidvorrichtung nach Anspruch 2 und 4, **dadurch gekennzeichnet, dass** eine Schwenkachse (38) des Schneidmessers (20) mindestens angenähert in einem Scheitelpunkt (36) des Niederhalters (16) angeordnet ist.

7. Schneidvorrichtung nach einem der Ansprüche 1 bis 6, **dadurch gekennzeichnet, dass** sie einen Aktuator (46, 46a) zum Einstellen der das Schneidmesser (20, 20a) tragenden Halter (12, 12a, 14, 14a) aufweist.

8. Schneidvorrichtung nach Anspruch 7, **dadurch gekennzeichnet, dass** sie einen die Textilbahn abtastenden Sensor (64) aufweist, der mit der Steuervorrichtung (66) verbunden ist, an der der Aktuator (46, 46a) angeschlossen ist.

9. Schneidvorrichtung nach Anspruch 7, **dadurch gekennzeichnet, dass** sie an einem Träge angeordnet ist, der angenähert vertikal verschiebbar ist und der Aktuator (46a) antriebsmässig mit dem Träger verbunden ist.

## Claims

1. A cutting device for cutting a running, particularly a patterned textile web (26) made of a meltable material, comprising an electrically heatable cutting blade (20, 20a) that is mounted between two holders (12, 12a, 14, 14a), the cutting device being configured with a support (18, 18a) that has a convex shape directed towards the textile web, **characterized in that** the cutting blade (20, 20a) is positioned at least approximately in the vertex (24, 24a) of the convex shape of the support (18, 18a) and that the cutting blade (20, 20a) is adjustable in such manner that the cutting position at the cutting blade is selectable by means of a control device.

2. The cutting device according to claim 1, **characterized in that** the cutting blade is pivotable.

3. The cutting device according to claim 1 or 2, **characterized in that** it is provided with a holding-down device (16) for the textile web, which holding-down device is arranged at a distance to the support (18, 18a).

4. The cutting device according to claim 3, **characterized in that** the holding-down device (16) has a convex shape directed towards the textile web.

5. The cutting device according to claim 4, **characterized in that** the holding-down device (16) is located ahead of support (18,18a).

6. The cutting device according to claims 2 and 4, **characterized in that** a pivot axis (38) of the cutting blade (20) is positioned at least approximately in a vertex (36) of the holding-down device (16).

7. The cutting device according to any one of claims 1 to 6, **characterized in that** it is provided with an actuator (46, 46a) for adjusting the holders (12, 12a, 14, 14a) supporting the cutting blade (20, 20a).

8. The cutting device according to claim 7, **characterized in that** it is provided with a sensor (64) that scans the textile web, which sensor is connected to the control device (66) to which the actuator (46, 46a) is connected.

9. The cutting device according to claim 7, **characterized in** being arranged at a support that is displaceable in approximately vertical direction and that the actuator (46a) is connected to the support in a driving manner.

## Revendications

1. Dispositif de coupe pour couper une bande textile (26) de matière fusible en mouvement, notamment à motifs et qui comporte un couteau de découpe (20, 20a) à chauffage électrique, fixé entre deux supports (12, 12a, 14, 14a),
le dispositif de coupe est équipé d'un appui (18, 18a) ayant une forme bombée tournée vers la bande textile,
**caractérisé en ce que**
le couteau (20, 20a) est installé au moins sensiblement au sommet (24, 24a) de la forme bombée de l'appui (18, 18a), et
le couteau (20, 20a) est réglable de façon que le point de coupe puisse être sélectionné sur le couteau à l'aide d'un dispositif de commande.

2. Dispositif de coupe selon la revendication 1,
**caractérisé en ce que**
le couteau peut basculer.

3. Dispositif de coupe selon la revendication 1 ou 2,
**caractérisé en ce qu'**
il est équipé d'un serre-flan (16) pour la bande textile, ce serre-flan étant installé à distance de l'appui (18, 18a).

4. Dispositif de coupe selon la revendication 3,
**caractérisé en ce que**
le serre-flan (16) présente une forme bombée tournée vers la bande textile.

5. Dispositif de coupe selon la revendication 4,
**caractérisé en ce que**
le serre-flan (16) est en amont de l'appui (18, 18a).

6. Dispositif de coupe selon les revendications 2 et 4,
**caractérisé en ce que**
l'axe de pivotement (38) du couteau (20) est prévu au moins sensiblement au sommet (36) du serre-flan (16).

7. Dispositif de coupe selon les revendications 1 à 6,
**caractérisé en ce qu'**
il comporte un actionneur (46, 46a) pour régler les supports (12, 12a, 14, 14a) portant le couteau (20, 20a).

8. Dispositif de coupe selon la revendication 7,
**caractérisé en ce qu'**
il comporte un capteur (64) détectant la bande textile, ce capteur étant relié au dispositif de commande (66) auquel est relié l'actionneur (46, 46a).

9. Dispositif de coupe selon la revendication 7,
**caractérisé en ce qu'**
il est monté sur un support coulissant au moins sensiblement dans la direction verticale et l'actionneur (46a) est relié au support pour l'entraîner.
